# EUROPÄISCHE PATENTSCHRIFT

(11) **EP 2 187 785 B1**
(45) Veröffentlichungstag und Bekanntmachung des Hinweises auf die Patenterteilung: **20.04.2011**
(21) Anmeldenummer: 08785470.9
(22) Anmeldetag: 08.08.2008
(51) Int. Cl.: A47F 5/00

(54) **VORSATZSYSTEM FÜR EIN WARENPRÄSENTATIONSSYSTEM**
ADAPTER SYSTEM FOR A MERCHANDISE PRESENTATION SYSTEM
SYSTÈME D'ACCESSOIRES POUR UN SYSTÈME DE PRÉSENTATION DE PRODUITS

(30) Priorität: 16.08.2007 DE 102007038825
(43) Veröffentlichungstag der Anmeldung: 26.05.2010
(73) Patentinhaber: Context Marketing Services Gmbh, 47506 Neukirchen-Vluyn (DE)
(72) Erfinder: HOMMEL, Lothar, 64331 Weiterstadt (DE)
(74) Vertreter: Gerber, Wolfram
(86) Internationale Anmeldenummer: PCT/EP2008/006580
(87) Internationale Veröffentlichungsnummer: WO 2009/021700

(56) Entgegenhaltungen:
- DE-U1- 8 804 225
- DE-U1- 20 105 300
- GB-A- 2 220 133
- US-B1- 6 299 002

## Beschreibung

Die vorliegende Erfindung betrifft ein Vorsatzsystem für ein Warenpräsentationssystem nach dem Oberbegriff des Anspruchs 1.

In Verbrauchermärkten werden Waren in Verpackungen in Regalen, Ablagen und/oder Lochhakenwänden präsentiert. Um die in den Verpackungen angebotenen Waren ausreichend zu präsentieren, ist aus dem deutschen Gebrauchsmuster G 8804225.1 ein Vorsatzelement zur Warenpräsentation an Verkaufsregalen bekannt, wobei das Vorsatzelement an einem ortsfest befestigten Rahmen verschiebbar gelagert ist und ein Plattenelement aus klarsichtigem Werkstoff zur Aufnahme von daran zu befestigenden Waren aufweist. Hierdurch ist es möglich, die in den Verpackungen hinter dem Vorsatzelement befindlichen Waren zu präsentieren. Damit der Kunde an die Verpackung gelangt, kann er das Vorsatzelement zur Seite schieben und die jeweils gewünschte Verpackung aus dem Regal herausnehmen. Nachteilig bei diesem System ist, dass das Vorsatzelement und dessen Rahmen in ihrer Herstellung kompliziert und insbesondere nicht an handelsübliche Regalsysteme ohne weiteres anzubringen sind.

Die GB 2220133 zeigt ebenfalls ein Warenpräsentationssystem, bei dem verschiebliche Vorsatzelemente an einem Regal anordbar sind, wobei die Vorsatzelemente über Rollensysteme auf dem Fußboden bzw. untersten Brett des Regals verschiebbar angeordnet sind. Nachteilig ist hierbei die ungenügende Führung des Vorsatzelementes.

Aus der DE 201 05 300 U1 ist ein Verkaufsregal mit Schiebetafel bekannt, bei dem im Abstand vor der Rückwand eine untere und eine obere Laufschiene montiert sind, an denen mindestens eine vor der Rückwand und den Warenträgern verfahrbare Informationstafel geführt ist. Bei diesem Verkaufsregal erstreckt sich jede Schiebetafel stets über die gesamte Höhe des Verkaufsregals, da die untere Laufschiene auf der zum Regal gehörenden Bodenwand befestigt ist und die obere Laufschiene an Auslegearmen befestigt ist, welche ihrerseits mit einem vertikalen Zapfen in das obere Ende der Säulen des Verkaufsregals eingesteckt sind. Dieses Verkaufsregal ist in seiner Ausgestaltung nicht veränderbar, d.h. es können nicht Schiebetafeln beliebiger Größe und Höhe an dem Verkaufsregal verschiebbar angeordnet werden.

Das Dokument US 6 299 002 B1 offenbart ein Vorsatzsystem für ein Warenpräsentationssystem z. B. in Form eines Verkaufsregals, wobei das Vorsatzsystem mindestens ein Warenpräsentationselement aufweist, welches zumindest vor einem Teil der Waren des Warenpräsentationssystems angeordnet ist, und an dem Warenpräsentationssystem mittels mindestens einer Führungsschiene verschiebbar gelagert ist und mindestens eine Halterung zur Befestigung oder mindestens eine Auflagefläche zur Auflage einer Ware aufweist, wobei die Führungsschiene von Trägern gehalten ist.

Aufgabe der vorliegenden Erfindung ist es, ein Vorsatzsystem für ein Warenpräsentationssystem, z. B. in Form eines Regals oder einer Lochhakenwand bereitzustellen, welches universell und flexibel, insbesondere in verschiedenen Höhen an einem Warenpräsentationssystem anordbar ist.

Diese Aufgabe wird erfindungsgemäß mit einem Vorsatzsystem mit den Merkmalen des Anspruchs 1 gelöst. Vorteilhafte Ausgestaltungen der Erfindung ergeben sich durch die Merkmale der auf den Anspruch 1 rückbezogenen Unteransprüche.

Die Erfindung zeichnet sich dadurch aus, dass mindestens eine Führungsschiene, an der das Warenpräsentationselement verschieblich gelagert ist, mittels Trägern an Schienen bzw. Pfosten des Warenpräsentationssystems, z. B. in Form eines Regals oder einer Lochhakenwand, befestigt ist. Dabei macht es sich die Erfindung zu Eigen, dass die Schienen bzw. Pfosten von herkömmlichen Regalsystemen oft Löcher oder Schlitze über die gesamte Höhe der Schienen bzw. Pfosten in insbesondere äquidistanten Abständen aufweisen, in denen die Träger in verschiedenen Höhen beliebig einsetzbar sind. Derartige Schienen sind u. a. auch direkt an einer Wand befestigbar. Es ist jedoch auch möglich, ein selbsttragendes Regalsystem mit derartigen Schienen bzw. Pfosten aufzubauen, wobei das Regalsystem entweder eine Lochhakenwand und/oder Regalböden aufweisen kann, an die bzw. auf die die zu präsentierenden Waren verpackt oder unverpackt angeordnet werden können.

Die Führungsschienen erstrecken sich vorteilhaft über die Breite eines Regalrahmens bzw. die Breite eines Regalbodens. Es ist jedoch auch möglich, dass sich die Führungsschiene über mehrere Regalrahmenbreiten erstreckt, wobei dann an den äußeren Schienen bzw. Pfosten die jeweiligen die Führungsschiene tragenden Träger eingehängt bzw. befestigt werden können.

Vorteilhaft weist das Warenpräsentationselement mindestens ein Griffelement auf, damit der Kunde das Warenpräsentationselement sicher greifen an der Führungsschiene entlang verschieben kann.

Vorteilhaft ist es möglich, die Führungsschienen horizontal anzuordnen. Es ist aber selbstverständlich ebenso möglich die Führungsschiene(n) vertikal anzuordnen. Ebenso ist es möglich, in Form eines Kreuz-Supports Führungsschienen horizontal und auch senkrecht an dem Warenpräsentationssystem anzuordnen, wobei dann eine Führungsschiene mit ihren Enden verschieblich an zwei senkrecht dazu angeordneten Führungsschienen verfahrbar ist und das Warenpräsentationselement trägt, welches seinerseits verschieblich an der Führungsschiene verschieblich gelagert ist. Hierdurch ist es möglich, dass das Warenpräsentationselement sowohl in der Höhe als auch horizontal zu verschieben.

Sofern das Warenpräsentationselement auch von oben nach unten verschiebbar mittels senkrechter Führungsschienen gelagert ist, sollte zumindest eine Feststellbremse und/oder ein Antrieb vorgesehen werden, welche(r) die Bewegung des Elementes bremst bzw. stoppt, sofern der Kunde das Griffelement des Warenpräsentationselementes loslässt. Ein Antrieb kann zudem auf Befehl das Warenpräsentationselement auf und ab oder aber auch seitwärts bewegen und kann optional die zum Bewegen des Warenpräsentationselementes benötigte Kraft für den Kunden reduzieren, in Form einer Servounterstützung, wie sie z.B. von Fahrzeuglenkungen her bekannt ist.

Selbstverständlich ist es möglich, dass sich das Warenpräsentationselement, welches horizontal verschiebbar an dem Warenpräsentationssystem angeordnet ist, nur über einen Teil der Höhe oder aber auch über die gesamte Höhe des Warenpräsentationssystems erstreckt. Ebenso ist es möglich, dass mehrere Führungsschienen übereinander an dem Warenpräsentationssystem angeordnet sind und an jeder Führungsschiene mindestens ein Warenpräsentationselement horizontal verschieblich angeordnet ist. Die Breite der Warenpräsentationselemente und deren Ausgestaltung in der Höhe ist vorteilhaft frei wählbar.

Das Warenpräsentationselement kann eine einfache Lochplatte für das Einstecken von Haken sein. Es ist jedoch auch möglich, dass das Warenpräsentationselement keine Platte sondern lediglich durch einen Führungsschlitten gebildet ist, an dem einzelne oder mehrere Waren bzw. deren Verpackungen direkt anordbar sind.

Die Warenpräsentationselemente können mittels Gleitlager, aber auch mittels Rollenlager an den Führungsschienen gelagert sein.

Nachfolgend wird eine mögliche Ausgestaltung eines erfindungsgemäßen Vorsatzsystems und dessen Anbringung an einem Warenpräsentationssystem anhand von Zeichnungen näher erläutert.

Es zeigen:
- Figur 1:: Eine perspektivische Ansicht eines Vor- satzsystems mit horizontal verschiebli- chem Warenpräsentationselement;
- Figur 1a:: Vorsatzsystem gem. Fig. 1 mit daran be- festigten Haken zum Anhängen von Waren oder deren Verpackungen;
- Figur 2:: eine Draufsicht und Vorderansicht auf ein an Schienen eines Warenpräsentati- onssystems befestigten Vorsatzsystems;
- Figur 3:: eine Seitenansicht des Warenpräsentati- onssystems mit auf Trägern aufgelegter Bodenplatte;
- Fig. 4:: Seitenansicht eines Regals mit überein- ander angeordneten Vorsatzsystemen;
- Fig. 5:: Regalsystem mit mehreren nebeneinander angeordneten Regalen und montierten Vor- satzsystemen
- Fig. 6a bis 6c:: Front-, Drauf- und Seitenansicht einer weitere Ausführungsform mit horizontal ausgerichteter Führungsschiene.

Die Figur 1 zeigt eine perspektivische Ansicht eines erfindungsgemäßen Vorsatzsystems, bestehend aus den Trägern T, der dazwischen angeordneten Führungsschiene F sowie des an der Führungsschiene verschieblich gelagerten Warenpräsentationselementes E in Form einer Platte. Das Warenpräsentationselement E weist mehrere Löcher L auf, in die Haken E_{H} (s. Fig. 1a und 4) zur Befestigung von Verpackungen und Waren (W) einhängbar sind. Es ist selbstverständlich auch möglich, dass an das Warenpräsentationselement einhängbare Auflageflächen oder Wannen aufweisen kann. Ebenso ist es möglich, dass an der Platte des Warenpräsentationselementes E Wannen oder Auflageplatten angeformt oder befestigt sind, wie es beispielhaft in Fig. 4 gezeigt ist. Zudem kann das Warenpräsentationselement E Griffelemente G aufweisen, mit denen eine Person das Warenpräsentationselement E entlang der Führungsschiene F verschieben kann.

Die Figur 2 zeigt eine Draufsicht und darunter eine Vorderansicht auf ein Warenpräsentationssystem, bestehend aus senkrechten Schienen S und einer dazwischen angeordneten Lochhakenwand W. Vor der Vorderseite Wᵥ der Lochhakenwand W ist die Führungsschiene F mittels der Träger T in einem Abstand zur Wand W angeordnet, so dass zwischen Wand W und Führungsschiene F im Raum R Waren an der Wand W angeordnet und präsentiert werden können. In die Schlitze Sₛ der Schienen S sind die Träger T mit ihren Haken T_{H} (siehe Figur 1) eingehängt. Selbstverständlich ist es auch möglich, die Träger T an den Schienen S andersartig, z.B. mittels Schrauben zu befestigen. Gleitlager GL dienen zur Lagerung des Warenpräsentationselementes E, welches hierdurch verschieblich an der Führungsschiene F gelagert ist. An dem Warenpräsentationselement E können an dessen Vorderseite Eᵥ zusätzliche Waren angeordnet werden, wie dies in Figur 4 dargestellt ist und später eingehend beschrieben wird.

Die Figur 3 zeigt eine Seitenansicht des Warenpräsentationssystems mit einem Ausschnitt der senkrechten Schiene S und einem daran befestigen Träger T, an dessen Vorderseite die Führungsschiene F mittels Schrauben Fₛ befestigt ist. Auf dem Träger T liegt eine Bodenplatte B eines Regalsystems auf, auf der Waren bzw. deren Verpackungen angeordnet werden können. An der Vorderseite Eᵥ des Warenpräsentationselementes E können zusätzliche Waren im Sinne der Erfindung befestigt bzw. präsentiert werden.

Durch das erfindungsgemäße Vorsatzsystem kann die in einem Verkaufsraum zur Verfügung stehende Verkaufsfläche zusätzlich deutlich erhöht werden, wobei gleichzeitig das Vorsatzsystem in beliebigen Positionen an einem bereits bestehenden Regalsystem befestigbar bzw. anordbar ist.

Die Figur 4 zeigt eine Seitenansicht eines Regalsystems, Schienen S aufweisend, an denen Träger T_{1, 2} befestigt, insbesondere eingehängt sind. Der obere Träger T₁ ist länger als der unter Träger T₂ ausgebildet, so dass die Führungsschiene F₁ weiter im Raum R angeordnet ist, als die untere Führungsschiene F2. Das obere Warenpräsentationselement E₁ ist als reine Lochplatte ausgebildet, an der Haken E_{H} befestigt sind, an denen Warenverpackungen W angehängt sind. Das untere Warenpräsentationselement E₂ ist als doppeltes Wannenelement mit Rückwand E_{R} und zwei Wannenelementen E_{w} ausgebildet, in denen Waren W einlegbar sind. Durch die Wannen E_{w} ragt letztendlich das untere Vorsatzsystem weiter in den Raum R hinein als das obere Vorsatzsystem. An der Wand W sind an dem Haken H zusätzliche Waren W aufgehängt, welche unabhängig von der Warenpräsentationselemente E_{1, 2} für eine Person stets erreichbar und sichtbar sind. Anders sieht es bei den Waren W' aus, welche an dem Haken H' hängen. Diese Waren W' sind nur dann sichtbar und erreichbar, wenn das untere Warenpräsentationselement E₂ zur Seite geschoben ist.

Auf den unteren Trägern T2 liegt eine Regalboden B auf, auf dem zusätzliche Waren W präsentierbar sind.

Die Figur 5 zeigt ein Regalsystem mit mehreren Regalen, in denen die hinteren Wände W oder Regalböden B (s. Fig. 4) sowie Waren nicht dargestellt sind. Das Regalssystem weist mehrere senkrechte und zueinander parallel angeordnete Schienen S_{i-1 bis} 4 auf, an denen Träger T der Vorsatzsysteme angeordnet sind. An den Schienen S₁ und S₂ sind jeweils zwei Führungsschienen F₁ und F₂ über Träger T befestigt, welche übereinander angeordnet sind. Ein großes Warenpräsentationselement E1 ist mittels nicht dargestellter Lager in horizontaler Richtung (s. Pfeil) verschieblich an beiden Führungsschienen F₁, ₂ gelagert.

Den zwischen den Schienen S₂, S₃ und S₄ befindlichen Regalräumen R₁ und R₂ ist eine Führungsschiene F₃ vorgesetzt, welche mittels der Träger T an den Schienen S₂ und S₄ befestigt ist. An der Führungsschiene F₃ sind zwei Warenpräsentationselemente E₂ und E₃ verschieblich gelagert (s. Pfeile). Es ist selbstverständlich möglich, dass die Elemente E₂, E₃ jeweils unterschiedlich ausgebildet sind.

Die Figuren 6a bis 6c zeigen eine weitere mögliche Ausführungsform der Erfindung, bei der die Führungsschiene F durch ein Profil gebildet ist, welches im Querschnitte zwei runde Abschnitte P_{R} und einen dazwischenliegenden und die beiden Abschnitte miteinander verbindenden Verbindungssteg P_{St} aufweist. Das Profil ist mittels Schrauben Sch an den Endbereichen der Träger T befestigt. Ein Gleitkörper GL umfasst die Führungsschiene bzw. die beiden runden Abschnitte P_{R} und ist somit verdrehfest und verwindungssteif an der Führungsschiene F gelagert. Selbstverständlich ist es auch möglich, Rollen-oder Kugellager zur Verminderung der Reibkräfte zwischen Profil und dem Gleitkörper bzw. dem Führungsschlitten vorzusehen. Durch die parallele Führung aufgrund der parallel angeordneten runden Abschnitte P_{R} der profilierten Führungsschiene F ergibt sich eine stabile Halterung des Warenpräsentationselements E.

## Patentansprüche

1. Vorsatzsystem für ein Warenpräsentationssystem z. B. in Form eines Verkaufsregals oder einer Verkaufswand, wobei das Warenpräsentationssystem senkrechte Schienen oder Pfosten (S) aufweist, zwischen denen Waren (W) an einer Fläche und/oder auf Regalböden (B) zur Präsentation anordbar sind, wobei das Vorsatzsystem mindestens ein Warenpräsentationselement (E) aufweist, welches zumindest vor einem Teil der Waren (W) des Warenpräsentationssystems angeordnet ist, und an dem Warenpräsentationssystem mittels mindestens einer Führungsschiene (F) verschiebbar gelagert ist und mindestens eine Halterung zur Befestigung oder mindestens eine Auflagefläche zur Auflage einer Ware (W) aufweist, **wobei** die Führungsschiene (F) von Trägern (T) gehalten ist, welche ihrerseits an den senkrechten Schienen oder Pfosten (S) des Warenpräsentationssystems befestigbar sind, **dadurch gekennzeichnet, dass** die Träger (T) in die senkrechten Schienen bzw. Pfosten (S) in verschiedenen Höhen von der ***Regalvorderseite aus*** einhängbar sind.

2. Vorsatzsystem nach Anspruch 1, **dadurch gekennzeichnet, dass** die Führungsschiene (F) sich über die Länge einer Regalrahmenbreite (R_{B}) oder einer Länge, die einem Mehrfachen einer Regalrahmenbreite (R_{B}) entspricht, erstreckt.

3. Vorsatzsystem nach einem der vorhergehenden Ansprüche, **dadurch gekennzeichnet, dass** die Träger (T) sich im Bereich der senkrechten Schienen bzw. Pfosten (S) des Warenpräsentationssystems jeweils von den senkrechten Schienen bzw. Pfosten (S) bis nach vorne zu einem Ende einer Führungsschiene (F) erstrecken.

4. Vorsatzsystem nach einem der vorhergehenden Ansprüche, **dadurch gekennzeichnet, dass** ein Warenpräsentationselement an mindestens einem Gleitelement (GL) oder Führungsschlitten befestigt ist, welche gleitend oder mittels Gleit- oder Rollenlager an der Führungsschiene (F) gelagert ist bzw. sind.

5. Vorsatzsystem nach einem der vorhergehenden Ansprüche, **dadurch gekennzeiehnet**, dass mehrere Warenpräsentationselemente (E₂, E₃) an einer Führungsschiene (F₃) verschiebbar gelagert sind.

6. Vorsatzsystem nach einem der vorhergehenden Ansprüche, **dadurch gekennzeichnet, dass** die Führungsschiene (F) durch ein Profil gebildet ist, welches mindestens eine sich in Längsrichtung der Führungsschiene erstreckende Aussparung, insbesondere in Form einer Führungsnut, aufweist, in der ein Gleitkörper, welches dem Warenpräsentationselement (E) zugeordnet ist, eingreift.

7. Vorsatzsystem nach einem der Ansprüche 1 bis 5, **dadurch gekennzeichnet, dass** die Führungsschiene (F) durch ein Profil gebildet ist, welches aus zwei im Querschnitt runden, insbesondere kreisförmigen, Abschnitten (P_{R}) und einem schmaleren Verbindungssteg (P_{St}) gebildet ist, wobei der Gleitkörper (GL) oder der Führungsschlitten zumindest die beiden runden Abschnitte teilweise oder ganz umfasst.

8. Vorsatzsystem nach einem der vorhergehenden Ansprüche, **dadurch gekennzeichnet, dass** ein Warenpräsentationselement (E) durch eine Platte gebildet ist, die insbesondere fensterartige Öffnungen (L), z.B.
in Form von Löchern oder Schlitzen, aufweist, in denen Halter (E_{H}) für Waren (W) befestigbar sind.

9. Vorsatzsystem nach einem der vorhergehenden Ansprüche, **dadurch gekennzeichnet, dass** ein Warenpräsentationselement (E₁) an zwei Führungsschienen (F₁, F₂) verschiebbar gelagert ist, wobei die Führungsschienen jeweils mittels zweier Träger (T) an den Schienen bzw. Pfosten (S) des Warenpräsentationssystems befestigt bzw. befestigbar sind.

10. Vorsatzsystem nach einem der vorhergehenden Ansprüche, **dadurch gekennzeichnet, dass** das Warenpräsentationselement (E) mindestens ein Griffelement (G) aufweist.

11. Vorsatzsystem nach einem der vorhergehenden Ansprüche, **dadurch gekennzeichnet, dass** ein Antrieb das Warenpräsentationselement entlang der Führungsschiene verfährt.

12. Vorsatzsystem nach einem der vorhergehenden Ansprüche, **dadurch gekennzeichnet, dass** die Träger (T) zusätzlich zur Führungsschiene (F) ein Regalbrett (B) als Auflagefläche für Waren (W) tragen.

13. Vorsatzsystem nach einem der vorhergehenden Ansprüche, **dadurch gekennzeichnet, dass** die Führungsschiene an einem Brett, welches als Auflagefläche für Waren dient und von den Trägern gehalten ist, befestigt ist.

14. Vorsatzsystem nach einem der vorhergehenden Ansprüche, **dadurch gekennzeichnet, dass** die Träger (T) an den hinteren oder vorderen Schienen bzw. Pfosten (S) des Warenpräsentationssystems befestigt, insbesondere eingehängt sind.

15. Vorsatzsystem nach einem der vorhergehenden Ansprüche, **dadurch gekennzeichnet, dass** die Träger (T) an ihren hinteren Enden mindestens einen Haken (Tₕ) aufweisen, mit denen die Träger (T) in die Schienen bzw. Pfosten (S) des Warenpräsentationssystems einhängbar sind.

16. Vorsatzsystem nach einem der vorhergehenden Ansprüche, **dadurch gekennzeichnet, dass** eine Führungsschiene von zwei übereinander an einer senkrechten Schiene bzw. einem Pfosten des Warenpräsentationssystems angeordneten Trägern befestigt ist, wobei mindestens ein Warenpräsentationselement an der Führungsschiene auf-und ab- verschieb- oder verfahrbar ist.

17. Vorsatzsystem nach Anspruch 16, **dadurch gekennzeichnet, dass** das Warenpräsentationselement an zwei parallel zueinander angeordneten Führungsschienen verschiebbar gelagert ist, wobei jede Führungsschiene mittels mindestens zwei übereinander an einer Schiene bzw. einem Pfosten angeordneten Trägern in Position gehalten ist.

18. Vorsatzsystem nach Anspruch 16 oder 17, **dadurch gekennzeichnet, dass** ein Antrieb das Warenpräsentationselement auf- und ab verfährt.

19. Vorsatzsystem nach einem der vorhergehenden Ansprüche, **dadurch gekennzeichnet, dass** ein Antrieb eine unterstützende Kraft erzeugt, welche die von einer Person auf ein Griffelement zum Bewegen des Warenpräsentationselementes aufzubringende Kraft verringert.

20. Vorsatzsystem nach einem der vorhergehenden Ansprüche, **dadurch gekennzeichnet, dass** eine erste Führungsschiene mit jedem ihrer freien Enden jeweils an einer senkrecht zur ersten Führungsschiene angeordneten zweiten bzw. dritten Führungsschiene verschieblich gelagert ist, wobei an der ersten Führungsschiene mindestens ein Warenpräsentationselement verschieblich gelagert ist.

21. Vorsatzsystem nach Anspruch 20, **dadurch gekennzeichnet, dass** die zweiten Führungsschienen an dem Warenpräsentationssystem befestigt, insbesondere mittels Trägern (T) befestigt sind.

22. Regalsystem mit mindestens einem Vorsatzsystem nach einem der vorhergehenden Ansprüche.

## Claims

1. Attachment system for a product presentation system for example in the form of a sales rack or shop wall, wherein the product presentation system comprises vertical rails or uprights (S), between which products (W) may be disposed for presentation on a surface and/or on rack bases (B), wherein the attachment system comprises at least one product presentation element (E), which is disposed at least in front of some of the products (W) of the product presentation system, and is mounted displaceably on the product presentation system by means of at least one guide rail (F) and comprises at least one mounting for fastening, or at least one supporting surface for supporting, a product (W), **wherein** the guide rail (F) is held by carriers (T) that may in turn be fastened to the vertical rails or uprights (S) of the product presentation system, **characterized in that** the carriers (T) may be fitted at various heights into the vertical rails and/or uprights (S) *from the front of the rack.*

2. Attachment system according to claim 1, **characterized in that** the guide rail (F) extends over the length of a rack frame width (R_{B}) or a length corresponding to a multiple of a rack frame width (R_{B}).

3. Attachment system according to one of the preceding claims, **characterized in that** the carriers (T) in the region of the vertical rails and/or uprights (S) of the product presentation system extend in each case forward from the vertical rails and/or uprights (S) to one end of a guide rail (F).

4. Attachment system according to one of the preceding claims, **characterized in that** a product presentation element is fastened to at least one sliding element (GL) or guide slide, which is and/or are mounted slidingly or by means of plain- or roller bearings on the guide rail (F).

5. Attachment system according to one of the preceding claims, **characterized in that** a plurality of product presentation elements (E₂, E₃) are mounted displaceably on a guide rail (F₃).

6. Attachment system according to one of the preceding claims, **characterized in that** the guide rail (F) is formed by a profile that comprises at least one cutout, particularly in the form of a guide groove, which extends in longitudinal direction of the guide rail and in which a sliding body that is associated with the product presentation element (E) engages.

7. Attachment system according to one of claims 1 to 5, **characterized in that** the guide rail (F) is formed by a profile that is formed from two, in cross section round, in particular circular, portions (P_{R}) and a narrower connecting web (P_{St}), wherein the sliding body (GL) or the guide slide at least partially or completely encompasses the two round portions.

8. Attachment system according to one of the preceding claims, **characterized in that** a product presentation element (E) is formed by a plate that in particular has window-like apertures (L), for example in the form of holes or slots, in which holders (E_{H}) for products (W) may be fastened.

9. Attachment system according to one of the preceding claims, **characterized in that** a product presentation element (E₁) is mounted displaceably on two guide rails (F₁, F₂), wherein the guide rails are and/or may be fastened in each case by means of two carriers (T) to the rails and/or uprights (S) of the product presentation system.

10. Attachment system according to one of the preceding claims, **characterized in that** the product presentation element (E) comprises at least one gripping element (G).

11. Attachment system according to one of the preceding claims, **characterized in that** a drive moves the product presentation element along the guide rail.

12. Attachment system according to one of the preceding claims, **characterized in that** the carriers (T) in addition to the guide rail (F) carry a rack shelf (B) as a supporting surface for products (W).

13. Attachment system according to one of the preceding claims, **characterized in that** the guide rail is fastened to a shelf, which serves as a supporting surface for products and is held by the carriers.

14. Attachment system according to one of the preceding claims, **characterized in that** the carriers (T) are fastened to, in particular fitted into, the rear or front rails and/or uprights (S) of the product presentation system.

15. Attachment system according to one of the preceding claims, **characterized in that** the carriers (T) at their rear ends comprise at least one hook (Tₕ), by means of which the carriers (T) may be fitted into the rails and/or uprights (S) of the product presentation system.

16. Attachment system according to one of the preceding claims, **characterized in that** a guide rail is fastened by two carriers that are disposed one above the other on a vertical rail and/or upright of the product presentation system, wherein at least one product presentation element is displaceable or movable up and down on the guide rail.

17. Attachment system according to claim 16, **characterized in that** the product presentation element is mounted displaceably on two guide rails that are disposed parallel to one another, wherein each guide rail is held in position by means of at least two carriers that are disposed one above the other on a rail and/or upright.

18. Attachment system according to claim 16 or 17, **characterized in that** a drive moves the product presentation element up and down.

19. Attachment system according to one of the preceding claims, **characterized in that** a drive generates an auxiliary force, which reduces the force that is to be applied by a person to a gripping element in order to move the product presentation element.

20. Attachment system according to one of the preceding claims, **characterized in that** a first guide rail is displaceably mounted by each of its free ends on a second and/or third guide rail disposed at right angles to the first guide rail, wherein on the first guide rail at least one product presentation element is displaceably mounted.

21. Attachment system according to claim 20, **characterized in that** the second guide rails are fastened, in particular fastened by means of carriers (T), to the product presentation system.

22. Rack system comprising at least one attachment system according to one of the preceding claims.

## Revendications

1. Système d'accessoires d'adaptation pour un système de présentation de produits ou de marchandises, par exemple sous la forme d'un rayonnage de vente ou d'une cloison ou paroi formant présentoir de vente, le système de présentation de produits présentant des rails ou montants verticaux (S), entre lesquels des produits (W) peuvent être agencés, pour être présentés, sur une surface et/ou sur des tablettes de rayonnage (B), le système d'accessoires d'adaptation comprenant au moins un élément de présentation de produits (E), qui est agencé au moins devant une partie des produits (W) du système de présentation de produits, et est monté coulissant sur le système de présentation de produits au moyen d'au moins d'un rail de guidage (F), et comporte au moins un support de maintien pour la fixation d'un produit ou au moins une surface de dépôt pour y déposer un produit (W), l'ensemble étant tel que le rail de guidage (F) soit supporté par des consoles de support (T) qui pour leur part peuvent être fixées sur les rails ou montants (S) verticaux du système de présentation de produits,
**caractérisé en ce que** les consoles de support (T) peuvent être accrochées à différentes hauteurs, à partir du côté avant du rayonnage, dans les rails ou montants verticaux (S).

2. Système d'accessoires d'adaptation selon la revendication 1, **caractérisé en ce que** le rail de guidage (F) s'étend sur la longueur correspondant à une largeur de cadre de rayonnage (R_{B}), ou une longueur qui correspond à un multiple d'une largeur de cadre de rayonnage (R_{B}).

3. Système d'accessoires d'adaptation selon l'une des revendications précédentes, **caractérisé en ce que** les consoles de support (T) s'étendent dans la zone des rails ou montants verticaux (S) du système de présentation de produits, respectivement à partir des rails ou montants (S), vers l'avant jusqu'à une extrémité d'un rail de guidage (F).

4. Système d'accessoires d'adaptation selon l'une des revendications précédentes, **caractérisé en ce qu'**un élément de présentation de produits est fixé à au moins un élément de glissement (GL) ou au moins un chariot de guidage, qui est monté ou sont montés sur le rail de guidage (F) de manière glissante ou au moyen de paliers lisses ou à roulement.

5. Système d'accessoires d'adaptation selon l'une des revendications précédentes, **caractérisé en ce que** plusieurs éléments de présentation de produits (E₂, E₃) sont montés coulissants sur un rail de guidage (F₃).

6. Système d'accessoires d'adaptation selon l'une des revendications précédentes, **caractérisé en ce que** le rail de guidage (F) est formé par un profilé présentant au moins un évidement, notamment sous la forme d'une rainure de guidage, qui s'étend dans la direction longitudinale du rail de guidage, et dans lequel s'engage un corps de glissement associé à l'élément de présentation de produits (E).

7. Système d'accessoires d'adaptation selon l'une des revendications 1 à 5, **caractérisé en ce que** le rail de guidage (F) est formé par un profilé qui est constitué de deux tronçons (P_{R}) ronds en section transversale, notamment de forme circulaire, et d'une nervure de liaison (P_{St}) plus étroite, le corps de glissement (GL) ou le chariot de guidage entourant partiellement ou entièrement au moins les deux tronçons ronds.

8. Système d'accessoires d'adaptation selon l'une des revendications précédentes, **caractérisé en ce qu'**un élément de présentation de produits (E) est formé par une plaque, qui présente des ouvertures (L) notamment en forme de fenêtres, par exemple sous la forme de trous ou de fentes, dans lesquels peuvent être fixés des supports de maintien (E_{H}) pour des produits (W).

9. Système d'accessoires d'adaptation selon l'une des revendications précédentes, **caractérisé en ce qu'**un élément de présentation de produits (E₁) est monté coulissant sur deux rails de guidage (F₁, F₂), les rails de guidage étant fixés ou pouvant être fixés respectivement au moyen de deux consoles de support (T) sur les rails ou montants (S) verticaux du système de présentation de produits.

10. Système d'accessoires d'adaptation selon l'une des revendications précédentes, **caractérisé en ce que** l'élément de présentation de produits (E) présente au moins un élément de poignée (G).

11. Système d'accessoires d'adaptation selon l'une des revendications précédentes, **caractérisé en ce qu'**un moyen d'entraînement déplace l'élément de présentation de produits le long du rail de guidage.

12. Système d'accessoires d'adaptation selon l'une des revendications précédentes, **caractérisé en ce que** les consoles de support (T) portent, en plus du rail de guidage (F), une tablette de rayonnage (B) en tant que surface de dépôt pour des produits (W).

13. Système d'accessoires d'adaptation selon l'une des revendications précédentes, **caractérisé en ce que** le rail de guidage est fixé à une tablette, qui sert de surface de dépôt pour des produits et est supportée par les consoles de support.

14. Système d'accessoires d'adaptation selon l'une des revendications précédentes, **caractérisé en ce que** les consoles de support (T) sont fixées, notamment accrochées, sur les rails ou montants (S) arrière ou avant du système de présentation de produits.

15. Système d'accessoires d'adaptation selon l'une des revendications précédentes, **caractérisé en ce que** les consoles de support (T) présentent à leurs extrémités arrière, au moins un crochet (Tₕ), à l'aide desquels les consoles de support (T) peuvent être accrochées dans les rails ou montants (S) du système de présentation de produits.

16. Système d'accessoires d'adaptation selon l'une des revendications précédentes, **caractérisé en ce qu'**un rail de guidage est fixé à deux consoles de support agencées l'une au-dessus de l'autre sur un rail ou montant du système de présentation de produits, au moins un élément de présentation de produits pouvant coulisser ou être déplacé vers le haut et le bas sur le rail de guidage.

17. Système d'accessoires d'adaptation selon la revendication 16, **caractérisé en ce que** l'élément de présentation de produits est monté coulissant sur deux rails de guidage agencés parallèlement l'un à l'autre, chaque rail de guidage étant maintenu en position au moyen d'au moins deux consoles de support agencées de manière superposée sur un rail ou un montant.

18. Système d'accessoires d'adaptation selon la revendication 16 ou la revendication 17, **caractérisé en ce qu'**un moyen d'entraînement déplace l'élément de présentation de produits vers le haut et vers le bas.

19. Système d'accessoires d'adaptation selon l'une des revendications précédentes, **caractérisé en ce qu'**un moyen d'entraînement produit une force d'assistance, qui réduit la force à appliquer par une personne sur un élément de poignée pour déplacer l'élément de présentation de produits.

20. Système d'accessoires d'adaptation selon l'une des revendications précédentes, **caractérisé en ce qu'**un premier rail de guidage est monté coulissant, avec chacune de ses extrémités libres, respectivement sur un deuxième et troisième rail de guidage agencé perpendiculairement au premier rail de guidage, au moins un élément de présentation de produits étant monté coulissant sur le premier rail de guidage.

21. Système d'accessoires d'adaptation selon la revendication 20, **caractérisé en ce que** les deuxièmes rails de guidage sont fixés au système de présentation de produits, notamment au moyen de consoles de support (T).

22. Système de rayonnage comprenant au moins un système d'accessoires d'adaptation selon l'une des revendications précédentes.
